# EUROPÄISCHE PATENTSCHRIFT

(11) **EP 0 133 498 B1**
(45) Veröffentlichungstag und Bekanntmachung des Hinweises auf die Patenterteilung: **27.09.1989**
(21) Anmeldenummer: 84108582.2
(22) Anmeldetag: 20.07.1984
(51) Int. Cl.: B41F 7/10, B41F 7/12

(54) **Bogen-Offsetrotationsdruckmaschine nach dem Fünfzylindersystem**
Sheet-fed offset rotation printing machine of the five-cylinder-type
Rotative offset à feuille du type à cinq-cylindres

(30) Priorität: 02.08.1983 DE 3327792
(43) Veröffentlichungstag der Anmeldung: 27.02.1985
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

(56) Entgegenhaltungen:
- DE-A- 1 913 038
- DE-B- 1 247 339
- FR-A- 2 492 732
- FR-A- 2 495 058
- FR-A- 2 501 111

## Beschreibung

Die Erfindung betrifft eine Bogen-Offsetrotationsdruckmaschine nach dem Fünfzylinder-System, mit einem die zu bedruckenden Bogen von einem Anleger übernehmenden Gegendruckzylinder, an den, in Transportrichtung der Bogen gesehen, hintereinander zwei Gummizylinder angestellt sind.

Eine Maschine dieser Art ist aus dem Fachbuch «Einführung in den Offsetdruck_{"} von Wolfgang Walenski, Eggen-Fachbuchreihe, Seite 113, bekannt. Mit dieser Maschine kann ein Bogen auf einer Seite mit einem zweifachen Schöndruck bedruckt werden. Darüber hinaus zeigt die Seite 155 des gleichen Fachbuches eine Bogen-Offsetrotationsmaschine für Schön- und Widerdruck, bei der ein zu bedruckender Bogen zwischen zwei Gummizylindern hindurchgeführt wird, wobei ein Gummizylinder ein Greifersystem trägt. Jede dieser Maschinen ist also auf eine bestimmte Druckart festgelegt. Aus der DE-A-1 913 038 ist es auch bereits bekannt, durch den Offsetteil eines Gegendruckzylinders und mit Hilfe eines Übernahmezylinders sowie des einzufärbenden Plattenzylinders einen Widerdruck zu erzeugen, jedoch handelt es sich hier um ein komplexes Druckwerk.

Aufgabe der Erfindung ist es, eine Bogen-Offsetrotationsdruckmaschine der eingangs bezeichneten Art ohne zusätzliche Raumbeanspruchung und insbesondere ohne eine Wendevorrichtung wahlweise im Bedarfsfall auf Widerdruck umschaltbar zu machen.

Diese Aufgabe wird durch die Anwendung der Merkmale des kennzeichnenden Teiles des Anspruches 1 gelöst. Vorteilhafte Weiterbildungen ergeben sich aus den Unteransprüchen und aus der Beschreibung in Verbindung mit den Zeichnungen. In diesen zeigen
Fig. 1 bis 3 den Grundaufbau der erfindungsgemäßen, umschaltbaren Bogen-Offsetrotationsdruckmaschine,
Fig. 4 bis 6 eine vorteilhafte Weiterbildung der erfindungsgemäßen Bogen-Offsetrotationsdruckmaschine und
Fig. 7 und 8 eine weitere Variante der Erfindung.

In den Darstellungen gemäß Fig. 1 bis 3 ist die Erfindung in der einfachsten Ausführungsform dargestellt. Einem Druckwerk 1 werden von einem Bogenanleger 2 die zu bedruckenden Bogen 3 zugeführt. Bei dieser Ausführungsvariante wird ein sogenannter doppelt großer Gegendruckzylinder 4 verwednet, der mit Greifern zur Übernahme der Bogen 3 ausgestattet ist. Die Hälfte des Umfanges des Gegendruckzylinders 4 ist mit einem Gummituch 5 versehen.

An den Gegendruckzylinder 4 ist ein erster Gummizylinder 6 angestellt, dem ein Plattenzylinder 7 zugeordnet ist. Hinter dem Gummizylinder 6 ist ein weiteres Zylinderpaar 8, 9 angeordnet, und zwar ein Plattenzylinder 8 und ein ebenfalls an den Gegendruckzylinder 4 anstellbarer Gummizylinder 9. Die im Druckwerk 1 bedruckten Bogen werden an einer Bogenabgabestelle beispielsweise einem Kettensystem 10 übergeben, durch das ein Weitertransport zu einem nachfolgenden Druckwerk oder zu einer Bogenauslage erfolgt.

Mit diesem Druckmaschinenkonzept ist es zum einen in herkömmlicher Weise möglich, die zu bedruckenden Bogen 3 in üblicher Weise um den Gegendruckzylinder 4 zu führen und nach der Aufbringung eines zweifachen Schöndruckes wieder aus dem Druckwerk 1 herauszuführen. In erfindungsgemäßer Weise ist eine Umstellung dieses Druckwerkes dadurch möglich, daß der Gummizylinder 6 ebenfalls mit einem Greifersystem ausgestattet wird, durch das ein zu bedruckender Bogen 3 von dem Gegendruckzylinder 4 übernommen wird und dieser Bogen 3 um den Gummizylinder 6 herumgeführt wird, wonach der Gegendruckzylinder 4, der in der Zwischenzeit eine halbe Umdrehung ausgeführt hat, wiederum den Bogen 3 übernimmt, und zwar in der Weise, daß dieser nunmehr auf dem Gummituch 5 zu liegen kommt.

Die Trennung zwischen den erwähnten Zylindern kann durch Abheben eines Zylinders erreicht werden oder ergibt sich bei ausreichend dicken Papierstärken automatisch, wenn kein Bogen geführt wird.

Während der Bogen 3 um den Gummizylinder 6 herumgeführt wurde, kann er an seiner Unterseite, die nunmehr bei der Herumführung um den Gummizylinder 6 nach außen zu liegen kommt, durch den Zylinder 6, der bei dieser Betriebsweise als DiLitho-Plattenzylinder arbeitet. Nach der erneuten Übergabe an den Gegendruckzylinder 4 wird der an der Unterseite bedruckte Bogen 3 an dem zweiten Gummizylinder 9 vorbeigeführt, wobei ein Schöndruck auf diesen aufgebracht wird. In erfindungsgemäßer Weise wird dabei während dieser Zeit der Zylinder 7 von dem Gummizylinder 6 geringfügig abgehoben, beispielsweise in der Größenordnung von ³/₁₀ mm. Dadurch wird der Gummizylinder 6 nicht durch den DiLitho-Plattenzylinder 7 eingefärbt, wenn er keinen Bogen führt. Wie die Figuren 1 bis 3 erkennen lassen, ist eine Abstellung des zweiten Gummizylinders 9 vom Gegendruckzylinder nicht erforderlich, wenn der keinen Bogen tragende Umfangsbereich des Gegendruckzylinders 4 an dem Gummizylinder 9 vorbeigeführt wird, da in diesem Bereich mangels fehlender Auflage an sich kein Kontakt entstehen kann. Wird jedoch dieser Bereich beispielsweise ebenfalls in vorteilhafter Weise mit einem Gummituch belegt, sollte auch der Gummizylinder 9 geringfügig während dieser halben Umdrehung von dem Gegendruckzylinder 4 abgehoben werden, um gegebenenfalls ein nicht erwünschtes Einfärben dieses Bereiches des Gegendruckzylinders 4 durch den Gummizylinder 9 zu vermeiden.

Die Figuren 2 und 3 zeigen die diversen Zylinder des Druckwerkes 1 in verschiedenen Winkellagen, so daß der Verlauf der Führung des Bogens 3 erkennbar ist.

Eine vorteilhafte Weiterbildung der Erfindung ergibt sich aus den Figuren 4 bis 6, bei denen hinter der Bogenabgabestelle, beispielsweise an der Kette 10, ein DiLitho-Farb- und Feuchtwerk 12 verwendet wird. Gleichzeitig wird der Gegendruckzylinder 4 zusätzlich mit einer Platte 11 belegt. Beim Vorbeiführen der DiLithoplatte 11 an dem Farb- und Feuchtwerk 12 erfolgt eine Einfärbung, so daß der angelegte Bogen 3 mit einem Widerdruck versehen wird, wenn dieser anschließend um den Gegendruckzylinder 4 zur Bogenauslage geführt wird. Bei der erfindungsgemäßen Betriebsweise kann wiederum der zunächst von dem Gegendruckzylinder 4 übernommene Bogen an den ebenfalls mit Greifern ausgestatteten ersten Gummizylinder 6 übergeben werden und in der bereits beschriebenen Weise dabei einmal um den Gummizylinder herausgeführt werden. Ebenso wie bei der Betriebsweise gemäß Fig. 1 bis 3 wird bei der Ausführungsform gemäß Fig. 4 und 6 dem Druckwerk 1 jeweils nur ein Bogen über eine Umdrehung des Gegendruckzylinders zugeführt, so daß jeweils zwischen aufeinanderfolgenden anzulegenden Bogen eine Lücke vorhanden ist, deren Länge in etwa der Bogenlänge entspricht.

Wird nun der nächste Bogen 14 dem Gegendruckzylinder 4 zugeführt, so erfolgt die Aufbringung eines Widerdruckes durch die DiLitho-Druckplatte 11 (Fig. 4). Anschließend erfolgt die Übergabe des mit einem ersten Widerdruck versehenen Bogens 14 an den Gummizylinder 6 und dessen Vorbeiführung an dem Plattenzylinder 7. Dadurch wird in der bereits beschriebenen Weise ein Widerdruck aufgebracht, der hier den zweiten Widerdruck darstellt, der von der DiLitho-Platte 7 übertragen wurde. Danach erfolgt die zweite Übergabe an den Gegendruckzylinder 4 und die Vorbeiführung des Bogens an dem zweiten Gummizylinder 9, an dem der erste Schöndruck aufgebracht wird. Vorzugsweise sollte der zweite Gummizylinder 9 geringfügig vom Gegendruckzylinder 4 abgehoben werden, falls es unerwünscht ist, das Gummituch 5 (Fig. 2, 3) durch diesen einfärben zu lassen. Wie bereits erwähnt, taktet auch bei der Ausführungsform gemäß Fig. 4 bis 6 der Plattenzylinder 7 in der Zeit, in der der Gummizylinder 6 keinen Bogen führt.

Die Darstellungen gemäß Fig. 7 und 8 zeigen eine Variante der erfindungsgemäßen Bogen-Offsetrotationsdruckmaschine. Das dargestellte Druckwerk 15 umfaßt einen ersten Gummizylinder 18 mit einem Plattenzylinder 19 sowie einen zweiten Gummizylinder 20 mit einem Plattenzylinder 21 und einem Ausleger 22, beispielsweise in Form einer Kette. Dem Druckwerk 15 werden von einem Bogenanleger 16 die zu bedruckenden Bogen 17 zugeführt. Zunächst werden die Bogen 17 von einem gemeinsamen Gegendruckzylinder 23 übernommen, der hier den gleichen Umfang aufweist wie die Gummizylinder 18 und 20. Auch hier wird der zu bedruckende Bogen wiederum zum Aufbringen eines Widerdruckes durch die Greifer des Gummizylinders 18 übernommen und an dem Plattenzylinder 19 vorbeigeführt, der in der beschriebenen Weise vom Gummizylinder 18 abgestellt ist, wenn dieser keinen Bogen führt. Anschließend erfolgt die erneute Übernahme des mit einem Widerdruck versehenen Bogens durch die Greifer des Gegendruckzylinders 23, wonach der Gegendruckzyl inder 23 die Bogen an dem zweiten Gummizylinder 20 vorbeiführt, durch den ein Schöndruck aufgebracht wird. Dann erfolgt die Auslage in bekannter Weise. In dem Ausführungsbeispiel gemäß Fig. und 8 ist es, zum Unterschied zu den vorangehend beschriebenen Ausführungsbeispielen, unbedingt erforderlich, daß auch der zweite Gummizylinder 20 von dem Gegendruckzylinder 23 abgehoben ist, wenn dieser keinen Bogen an dem Gummizylinder 20 vorbeiführt. Dadurch wird eine unerwünschte Einfärbung des Gegendruckzylinders 23 vermieden.

Bezugszeichen:
1 Druckwerk
2 Bogenanleger
3 Bogen
4 Gegendruckzylinder
5 Gummituch
6 Gummizylinder
7 Plattenzylinder
8 Plattenzylinder
9 Gummizylinder
10 Kettensystem
11 Platte
12 DiLitho-Farb- und Feuchtwerk
13 Gummituch
14 Bogen
15 Druckwerk
16 Bogenanleger
17 Bogen
18 Gummizylinder
19 Plattenzylinder
20 Gummizylinder
21 Plattenzylinder
22 Ausleger
23 Gegendruckzylinder

## Patentansprüche

1. Bogen-Offsetrotationsdruckmaschine nach dem Fünfzylinder-System, mit einem die zu bedruckenden Bogen (3) von einem Anleger übernehmenden Gegendruckzylinder (4), an den, in Transportrichtung der Bogen (3) gesehen, hintereinander zwei Gummizylinder (6, 9) angestellt sind, dadurch gekennzeichnet, daß der zu bedruckende Bogen (3) von dem Gegendruckzylinder (4) auf den ersten Gummizylinder (6) überführbar und zum Aufbringen eines DiLitho-Widerdrukkes an dem diesem zugeordneten DiLitho-Plattenzylinder (7) vorbeiführbar ist und daß anschließend der Bogen (3) wieder vom Gegendruckzylinder (4) übernehmbar und durch diesen an dem zweiten Gummizylinder (9) vorbeiführbar ist, wobei der genannte DiLitho-Plattenzylinder (7) von dem Gummizylinder (6) getrennt ist, wenn letzterer keinen Bogen (3) führt.

2. Bogen-Offsetrotationsdruckmaschine nach Anspruch 1, dadurch gekennzeichnet, daß der Gegendruckzylinder (4) den doppelten Umfang, bezogen auf die Gummizylinder (6, 9) aufweist.

3. Bogen-Offsetrotationsdruckmaschine nach Anspruch 1, dadurch gekennzeichnet, daß der Gegendruckzylinder (23) den gleichen Umfang wie die Gummizylinder (18, 19) aufweist und daß der letzte Gummizylinder (20) von dem Gegendruckzylinder (17) abgehoben ist während der Zeit, in der der Gegendruckzylinder (23) keinen Bogen (17) trägt.

4. Bogen-Offsetrotationsdruckmaschine nach Anspruch 1 oder 2, dadurch gekennzeichnet, daß an dem doppelt großen Gegendruckzylinder (4), in dessen Drehrichtung gesehen hinter der Bogenabgabestelle (10) ein DiLitho-Farb- und Feuchtwerk (12) angeordnet ist, das während einer halben Umdrehung des Gegendruckzylinders (4) eine auf diesem aufgelegte DiLitho-Druckplatte (11) einfärbt.

5. Bogen-Offsetrotationsdruckmaschine nach Anspruch 4, dadurch gekennzeichnet, daß die anderen Hälfte des doppelt großen Gegendruckzylinders (4) mit einem Gummituch oder mit einer Offset-Druckplatte (11) belegt ist.

6. Bogen-Offsetrotationsdruckmaschine nach Anspruch 5, dadurch gekennzeichnet, daß das DiLitho-Farb- und Feuchtwerk (12) von dem Gegendruckzylinder (4) abgestellt ist, wenn das Gummituch (5) an diesem vorbeiläuft und keinen Bogen führt.

## Claims

1. Sheet-fed offset rotary printing machine according to the five-cylinder system, having an impression cylinder (4) taking up from a feeder the sheets (3) to be printed, against which two blanket cylinders (6, 9) are applied, one behind the other as seen in the transport direction of the sheets (3), characterised in that the sheet (3) to be printed can be transferred from the impression cylinder (4) to the first blanket cylinder (6), and can be guided past the corresponding dilitho plate cylinder (7) to apply a dilitho verso print on it, and in that the sheet (3) can then be taken up again by the impression cylinder (4) and can be guided by it past the second blanket cylinder (9), the above- mentioned dilitho plate cylinder (7) being separated from the blanket cylinder (6) when the latter is not guiding a sheet (3).

2. Sheet-fed offset rotary printing machine according to claim 1, characterised in that the impression cylinder (4) has twice the circumference with respect to the blanket cylinder (6, 9).

3. Sheet-fed offset rotary printing machine according to claim 1, characterised in that the impression cylinder (23) has the same circumference as the blanket cylinders (18, 19) and in that the last blanket cylinder (20) is lifted from the impression cylinder (17) during the time in which the impression cylinder (23) is not carrying a sheet (17).

4. Sheet-fed offset rotary printing machine according to claim 1 or 2, characterised in that on the double size impression cylinder (4) there is arranged, behind the sheet discharge point (10), seen in its direction of rotation, a dilitho-inking and dampening unit (12) which inks a dilitho printing plate (11), applied to the impression cylinder (4), during a half rotation of this cylinder (4).

5. Sheet-fed offset rotary printing machine according to claim 4, characterised in that the other half of the double size impression cylinder (4) is covered with a blanket or with an offset printing plate (11).

6. Sheet-fed offset rotary printing machine according to claim 5, characterised in that the dilitho inking- and dampening-unit (12) is stopped by the impression cylinder (4) when the blanket (5) runs past it and is not guiding a sheet.

## Revendications

1. Presse à imprimer rotative offset à feuilles selon le système à cinq cylindres, comprenant un cylindre de pression (4) qui reçoit les feuilles à imprimer (3) arrivant d'un margeur; et contre lequel deux cylindres porte-blanchet (6, 5) sont mis en pression l'un à la suite de l'autre dans le sens du transport des feuilles, caractérisée en ce que la feuille (3) à imprimer peut être transférée du cylindre de pression (4) au premier cylindre porte-blanchet (6) et que, pour l'application d'une impression en recto Dilitho, elle peut passer au droit du cylindre porte-plaque Dilitho (7) associé à ce cylindre, et en ce que, ensuite, la feuille (3) peut être reprise en charge par le cylindre de pression (4) et être entraînée par ce cylindre contre le deuxième cylindre porte-blanchet (9), le cylindre porte-plaque Dilitho (7) précité étant écarté du cylindre porte-blanchet (6) lorsque ce dernier ne transporte pas de feuille (3).

2. Presse à imprimer rotative offset à feuilles selon la revendication 1, caractérisée en ce que le cylindre de pression (4) possède une circonférence double de celle du cylindre porte-blanchet (9).

3. Presse à imprimer rotative offset à feuilles selon la revendication 1, caractérisée ce que le cylindre de pression (23) présente la même circonférence que les cylindres porte-blanchet (18, 19) et que le dernier cylindre porte-blanchet (20) est écarté du cylindre de pression (17) pendant le temps dans lequel le cylindre de pression (23) ne transporte pas de feuille (17).

4. Presse à imprimer rotative offset à feuilles selon la revendication 1 ou la revendication 2, caractérisé en ce que, contre le cylindre de pression (4) de diamètre double, en aval du point d'évacuation des feuilles (10), considéré dans le sens de rotation de ce cylindre, est agencé un dispositif d'encrage et de mouillage Dilitho (12) qui, pendant un demi-tour du cylindre de pression (4), encre une plaque d'impression Dilitho (11) montée sur celui-ci.

5. Presse à imprimer rotative offset à feuilles selon la revendication 4, caractérisée en ce que l'autre moitié du cylindre de pression de diamètre double (4) est garnie d'un blanchet ou d'une plaque d'impression offset (11).

6. Presse à imprimer rotative offset à feuilles selon la revendication 5, caractérisée en ce que le dispositif d'encrage et de mouillage Dilitho (12) est écarté du cylindre de pression (4) lorsque le blanchet (5) passe au droit de ce cylindre et ne transporte pas de feuille.
